# EUROPÄISCHE PATENTANMELDUNG

(11) **EP 4 242 417 A1**
(43) Veröffentlichungstag der Anmeldung: **13.09.2023**
(21) Anmeldenummer: 22160625.4
(22) Anmeldetag: 07.03.2022
(51) Int. Cl.: E21B 29/00, E21B 37/02

(54) **WERKZEUG FÜR ROHRTOUREN**

(71) Anmelder: S&K Fishing Service GmbH, 30966 Hemmingen (DE)
(72) Erfinder: Schlotthauer, Till, 30966 Hemmingen (DE); Kuhlmann, Veith, 27339 Wathlingen (DE)
(74) Vertreter: Holz, Christian

(57) **Zusammenfassung**

Die vorliegende Erfindung betrifft ein Werkzeug für Rohrtouren (1) mit einem sich axial erstreckenden Gestell (10), welches ausgebildet ist, mit einem Bohrgestänge feststehend verbunden zu werden, und mit einer Werkzeughülse (11), welche wenigstens ein Werkzeugelement (11f) zur Bearbeitung einer Rohrtour (1) aufweist, wobei die Werkzeughülse (11) austauschbar am Gestell (10) angeordnet ist.

## Beschreibung

Die vorliegende Erfindung betrifft ein Werkzeug für Rohrtouren, vorzugsweise einen Rohrtourfräser.

Auf verschiedenen wirtschaftlichen Gebieten werden geologische Bohrungen dazu verwendet, Bereiche unterhalb der Erdoberfläche zugänglich zu machen, welche ohne Bohrungen nicht zugänglich wären. Dies betrifft insbesondere die Förderung von Erdöl und Erdgas, aber auch die Förderung von Grundwasser, die Erkundung von Lagerstätten, geologische Untersuchungen sowie die Geothermie. Je nach Tiefe der geologischen Bohrung lassen sich üblicherweise Flachbohrungen, Tiefbohrungen und übertiefe Bohrungen unterscheiden, welche unterschiedliche Bohrtechniken erfordern.

In jedem Fall werden die Bohrungen von der Erdoberfläche bzw. von der Oberfläche des Meeres ausgehend mittels der jeweiligen entsprechenden Bohrtechnik ausgeführt. Hierzu wird das Bohrloch gebohrt und dann ausgekleidet, um das Bohrloch zu stabilisieren und ggfs. gegenüber dem Umgebungsgestein abzudichten. Derartige Auskleidungen werden auch als Rohrtour, Futterrohre oder Verrohrung sowie im Englischen als "casing" bezeichnet. Bei Tiefbohrungen wird die Rohrtour üblicherweise mittels teleskopartig-konzentrisch ineinander gesteckter Metallrohren umgesetzt. Zur Stabilisierung der Rohrtour im Bohrloch kann beispielsweise Zement in den Hohlraum zwischen Rohren und Gestein, welcher auch als Ringraum bezeichnet werden kann, bzw. zwischen die einzelnen Rohre eingebracht werden.

Im Laufe der Nutzung einer geologischen Bohrung kann dessen Rohrtour beschädigt werden bzw. altern, so dass die Rohrtour für Gase und Flüssigkeiten undicht werden kann. Dies kann beispielsweise bei geologischen Bohrungen zur Förderung von Erdöl bzw. Erdgas nachteilig sein, weil Flüssigkeiten bzw. Gase an den beschädigten Stellen ins Innere der Rohrtour gelangen bzw. von dort ins umgebende Gestein austreten können.

Dies kann es erforderlich machen, die Rohrtour zu erneuern. Hierzu ist die beschädigte Rohrtour abschnittsweise zu entfernen, was üblicherweise durch Fräsen erfolgt. Dieser Vorgang wird auch als "pilot milling" oder als "section milling" bezeichnet. Das entsprechende Fräswerkzeug kann entsprechend als "Rohrtourfräser" oder Englisch als "pilot mill" bezeichnet werden. Anschließend kann dieser Abschnitt der Rohrtour wieder neu verrohrt bzw. ausgekleidet werden, um wieder flüssigkeitsdicht bzw. gasdicht genutzt werden zu können.

Bekannte Rohrtourfräser bestehen üblicherweise aus einem einstückigen Fräswerkzeug als Flügelfräser mit entlang der Längsrichtung ausgerichteten bzw. wirkenden Schneidkanten. Das Fräswerkzeug ist für den entsprechenden Bohrdurchmesser ausgelegt, d.h. radial größer als der wegzufräsende Rohrabschnitt ausgebildet, und wird vorab, d.h. abseits des Bohrturms in einer geeigneten Werkstatt und zeitlich vor der Durchführung des Fräsens, gefertigt bzw. vorbereitet. Dann wird der Rohrtourfräser zum Einsatzort transportiert, was bei Offshore-Anwendungen einen entsprechenden Aufwand darstellen kann. Dort wird der Rohrtourfräser in den Bohrstrang integriert und dann ins Bohrloch herabgelassen, bis der wegzufräsende Rohrabschnitt stirnseitig kontaktiert wird. Durch Rotieren des Bohrstranges wird auch der Rohrtourfräser in Rotation versetzt, so dass das vollflächige Fräsen des beschädigten Abschnitts der nach oben anstehenden Rohrwandung über die gewünschte Tiefe bzw. Länge erfolgen kann. Abschließend wird der Rohrtourfräser wieder aus dem Bohrloch herausgezogen, vom Bohrstrang getrennt und abtransportiert. Nun kann das erneute Auskleiden des Bohrabschnitts erfolgen.

Nachteilig hierbei ist, dass im Falle einer Beschädigung oder Abnutzung des Rohrtourfräsers dieser als Ganzes aus dem Bohrloch entfernt und repariert bzw. erneuert werden muss. Während dieser Zeit steht der Rohrtourfräser als Ganzes nicht zur Verfügung. Auch führt dies zu einem entsprechenden Aufwand des Transports, insbesondere bei Offshore-Anwendungen, da üblicherweise die Reparatur und Instandhaltung eines Rohrtourfräsers nicht am Einsatzort sondern lediglich in entsprechenden Werkstätten erfolgen kann. Dieser Transport führt somit zu einem zusätzlichen Aufwand und verlängert die Zeitdauer, in welcher der Rohrtourfräser nicht zur Verfügung steht. Entsprechend kann sich der Aufwand bzw. die Zeitdauer zum Wegfräsen eines Rohrabschnitts erhöhen, falls dieser Vorgang aufgrund von Beschädigung oder Abnutzung des Rohrtourfräsers unterbrochen werden muss.

Um dies zu vermeiden, kann mit mehreren Rohrtourfräsern gearbeitet werden, welche zeitlich nacheinander eingesetzt werden. Somit kann das Wegfräsen der Rohrtour des entsprechenden Abschnitts der Bohrauskleidung mit einem zweiten Rohrtourfräser fortgesetzt werden, während der erste Rohrtourfräser in der Werkstatt repariert wird. Sind die Transportwege zwischen Bohrung und Werkstatt vergleichsweise groß, so können mehr als zwei Rohrtourfräser erforderlich sein, um möglichst kontinuierlich arbeiten zu können, was den Aufwand an Rohrtourfräsern jedoch entsprechend erhöhen kann. Dies kann insbesondere bei Offshore-Bohrungen der Fall sein.

Zu beachten ist hierbei auch, dass ein Rohrtourfräser ein vergleichsweise großes und scharfkantiges Bauteil darstellt, welches von Personen mit der Hand am Bohrgestänge montiert sowie demontiert und von der Bohranlage herabgelassen werden muss. Dies stellt ein entsprechendes Verletzungsrisiko dar, weshalb die Handhabung eines Rohrtourfräsers möglichst selten bzw. möglichst lediglich einmalig pro wegzufräsendem Rohrabschnitt erfolgen sollte.

Die EP 0 397 417 A1 beschreibt eine Rohrfräsvorrichtung zum Wegfräsen von rohrförmigen Verkleidungen, die in Bohrlöchern eingeschlossen sind. Die Rohrfräsvorrichtung hat einen rohrförmigen Körper mit mindestens zwei in gleichem Umfang beabstandeten Längsschlitzen, die durch die Umfangswand des Körpers gebildet sind, und ein Fräsblatt, das sich radial durch jeden Schlitz erstreckt. Eine radial innere Oberfläche jedes Fräsblatts hat eine sich verjüngende Oberfläche zum Zusammenwirken mit einem zylindrischen Dorn, der in den rohrförmigen Körper eingesetzt ist, wobei der Dorn eine Verjüngung aufweist, die der Verjüngung des Fräsblatts entspricht, so dass die entsprechenden Verjüngungen durch Reibung aneinander reiben, um die Fräsblätter radial außerhalb des rohrförmigen Körpers zu verkeilen.

Die EP 0 392 755 A1 beschreibt ein Fräswerkzeug in Kombination mit einem Stabilisator dafür. Das Fräswerkzeug hat einen Körper mit einer Vielzahl von sich radial erstreckenden und um den Körper herum angeordneten Klingen. Der untere Teil des Körpers hat einen Abschnitt, auf dem ein Stabilisator angeordnet ist, wobei der Stabilisator eine Hülse umfasst, um die eine Vielzahl von schraubenförmig angeordneten Rippen angeordnet sind. Die Hülse hat ein Innengewinde, das mit einem Außengewinde am Körper zusammenpasst. Durch die Bereitstellung eines einzigen Fräswerkzeugs vor Ort und einer Vielzahl separater Stabilisatorhülsen können der gewünschte Stabilisator schnell und einfach am Fräswerkzeug befestigt werden, wodurch die Notwendigkeit entfällt, die Rippen des Stabilisators vor Ort auf die erforderliche radiale Höhe zu zuschneiden.

Bei geologischen Bohrungen können auch andere Maßnahmen wie beispielsweise das Bürsten einer Bohrverkleidung radial von innen oder dergleichen erforderlich sein. Dies kann mit vergleichbaren Werkzeugen für Rohrtouren wie dem zuvor beschriebenen Rohrtourfräsern erfolgen.

Nachteilig ist bei bekannten Werkzeugen für Rohrtouren allgemein und insbesondere bei Rohrtourfräsern, dass die Werkzeugelemente wie beispielsweise die Bürstelemente, die Fräserschneiden und dergleichen einstückig und somit integral, beispielsweise geschweißt, am Gestell bzw. am Träger des Werkzeugs vorgesehen sind, so dass zur Reparatur der Werkzeugelemente das Werkzeug als Ganzes am Bohrgestänge ausgetauscht, transportiert und in einer Werkstatt bearbeitet werden muss. Dies führt somit bei Werkzeugen für Rohrtouren allgemein zu den eingangs beschriebenen Nachteilen.

Werden, wie beispielsweise anhand des Fräsblatts der Rohrfräsvorrichtung der EP 0 397 417 A1 beschrieben, die Werkzeugelemente austauschbar am Gestell bzw. am Träger vorgesehen, so ist ein vergleichsweise hoher konstruktiver Aufwand erforderlich, um das Fräsblatt am Gestell bzw. am Träger zu halten. Diese Halterung seitens des Werkzeugkörpers, des Gestells bzw. des Trägers ist auch derart speziell auf das Fräsblatt der Rohrfräsvorrichtung der EP 0 397 417 A1 ausgelegt, so dass dieses Prinzip nicht auf andere Werkzeugelemente wie beispielsweise Bürstelemente übertragen werden kann.

Eine Aufgabe der vorliegenden Erfindung ist es, ein Werkzeug für Rohrtouren, insbesondere einen Rohrtourfräser, der eingangs beschriebenen Art bereit zu stellen, so dass die eingangs beschriebenen Nachteile überwunden oder zumindest reduziert werden können. Insbesondere sollen die Verfügbarkeit erhöht, die Kosten reduziert, den Transport vereinfacht und bzw. oder die Qualität der Bearbeitung, insbesondere des Fräsens, erhöht werden. Dies soll möglichst einfach, robust, bauraumsparend, langlebig und bzw. oder intuitiv verwendbar erfolgen können. Zumindest soll eine Alternative zu bekannten Werkzeugen für Rohrtouren und insbesondere zu bekannten Rohrtourfräsern geschaffen werden.

Die Aufgabe wird erfindungsgemäß durch ein Werkzeug für Rohrtouren sowie durch dessen Elemente mit den Merkmalen der unabhängigen Ansprüche gelöst. Vorteilhafte Weiterbildungen sind in den Unteransprüchen beschrieben.

Somit betrifft die vorliegende Erfindung ein Werkzeug für Rohrtouren mit einem sich axial erstreckenden Gestell, welches ausgebildet ist, mit einem Bohrgestänge feststehend verbunden zu werden, und mit einer Werkzeughülse, welche wenigstens ein Werkzeugelement zur Bearbeitung einer Rohrtour aufweist, wobei die Werkzeughülse austauschbar am Gestell angeordnet ist.

Es wird somit ein Werkzeug im Bereich der Bohrtechnik von geologischen Bohrungen betrachtet, welches zur Bearbeitung von Rohrtouren verwendet werden kann. Diese Bearbeitung kann mittels Bürsten, mittels Fräsen oder dergleichen erfolgen. In jedem Fall übt das Werkzeug bzw. dessen Werkzeugelement bzw. Werkzeugelemente eine Wirkung auf die Rohrtour einer geologischen Bohrung aus. Hierzu wird das Werkzeug für Rohrtouren mit einem Bohrgestänge verbunden und von dem Bohrgestänge in das Bohrloch gebracht sowie dort in Rotation um die Längsachse versetzt.

Erfindungsgemäß wird dabei das Werkzeugelement bzw. werden die Werkzeugelemente an einer Hülse vorgesehen, welche als Werkzeughülse bezeichnet werden kann. Unter einer Hülse ist ein zylindrischer bzw. ringförmiger Körper zu verstehen, welcher in der Umfangsrichtung im Wesentlichen geschlossen mit einer Öffnung oder vollständig geschlossen ausgebildet sein kann. In jedem Fall umschließt die Hülse zylindrisch bzw. ringförmig einen Hohlraum, welcher als axiale Durchgangsöffnung angesehen werden kann. Die Werkzeughülse kann mit dem Gestell zerstörungsfrei trennbar sowie feststehend bzw. verdrehsicher verbunden werden.

Somit ist die Werkzeughülse als separater Körper zum Gestell des Werkzeugs für Rohrtouren ausgebildet, sodass die Werkzeughülse mit dem Gestell verbunden und verwendet sowie zerstörungsfrei vom Gestell getrennt und transportiert, bearbeitet, repariert und dergleichen werden kann. Dabei Dies kann die Anordnung des Werkzeugelements bzw. der Werkzeugelemente am Werkzeugkörper der Werkzeughülse erfolgen, wobei der Werkzeugkörper der Werkzeughülse feststehend und somit verdrehsicher mit dem Gestell bzw. dessen Gestellkörper verbunden werden kann. Die Art der Verbindung kann dabei beliebig mechanisch und zerstörungsfrei trennbar erfolgen, was vorzugsweise ferner möglichst einfach und werkzeuglos bzw. mittels möglichst einfacher Werkzeuge erfolgen kann, wie weiter unten noch näher beschrieben werden wird.

Vorteilhaft ist hierbei, dass auf diese Art und Weise bei Beschädigung oder Verschleiß des Werkzeugelements bzw. der Werkzeugelemente des Werkzeugs für Rohrtouren lediglich die Werkzeughülse vom Gestell getrennt, gehandhabt, transportiert bzw. gelagert sowie repariert werden muss. Somit kann das Gestell des Werkzeugs für Rohrtouren selbst am Einsatzort verbleiben und ggfs. mit einer weiteren Werkzeughülse in der Zwischenzeit weiter verwendet werden. Dies kann den Aufwand der Vorbereitung bzw. der Reparatur eines erfindungsgemäßen Werkzeugs für Rohrtouren entsprechend reduzieren. Insbesondere der Transport zwischen Einsatzort und Werkstatt, insbesondere bei Offshore-Anwendungen, kann hierdurch deutlich vereinfacht und beschleunigt werden.

Dies kann auch dahingehend vorteilhaft sein, dass bei Werkzeugelementen, welche beispielsweise durch Schweißen stoffschlüssig mit der Werkzeughülse bzw. dessen Werkzeugkörper verbunden werden müssen, die hierdurch bedingte thermische Einwirkung auf die Werkzeughülse bzw. dessen Werkzeugkörper beschränkt und somit vom Gestell des Werkzeugs für Rohrtouren ferngehalten werden kann. Hierdurch kann sicher ein thermisch bedingter Verzug oder dergleichen auf das Gestell des Werkzeugs für Rohrtouren vermieden werden.

Vorteilhaft ist hierbei auch, dass mehrere gleiche Werkzeughülsen abwechselnd mit ein und demselben Gestell eines erfindungsgemäßen Werkzeugs für Rohrtouren verwendet werden können, sodass das Werkzeug für Rohrtouren nahezu unterbrechungsfrei eingesetzt werden kann, auch wenn wenigstens eine der Werkzeughülsen repariert werden muss. Dies kann die Verfügbarkeit des erfindungsgemäßen Werkzeugs für Rohrtouren entsprechend erhöhen.

Vorteilhaft ist ferner, dass ein und dasselbe Gestell eines erfindungsgemäßen Werkzeugs für Rohrtouren mit unterschiedlichen Werkzeughülsen kombiniert verwendet werden kann, welche sich durch die Art der Werkzeugelemente wie beispielsweise Bürsten, Fräser und dergleichen unterscheiden können. Auch können unterschiedliche Werkzeughülsen mit unterschiedlichen gleichartigen Werkzeugelementen wie mit unterschiedlichen Bürsten, mit unterschiedlichen Fräsern und dergleichen mit ein und demselben Gestell eines erfindungsgemäßen Werkzeugs für Rohrtouren verwendet werden. Bei einem Rohrtourfräser können sich beispielsweise die Werkzeugelemente hinsichtlich des Flügelbesatzes, des Anstellwinkels, des Vorschubs und dergleichen unterscheiden. Somit kann eine modulare Bauweise des erfindungsgemäßen Werkzeugs für Rohrtouren ermöglicht werden. Dies kann die Kosten reduzieren sowie die Flexibilität der Anwendungen erhöhen.

Gemäß einem Aspekt der Erfindung weist die Werkzeughülse einen, vorzugsweise in Umfangsrichtung geschlossenen, Hülsenkörper mit einer, vorzugsweise gewindefreien, Durchgangsöffnung auf, wobei der Hülsenkörper mittels der Durchgangsöffnung von dem Gestell axial aufgenommen wird. Dies kann eine konkrete Möglichkeit der Umsetzung, wie zuvor bereits erwähnt, ermöglichen. Insbesondere kann die Anordnung der Werkzeughülse um einen Abschnitt des Gestells bzw. des Gestellkörpers herum, welcher als Aufnahmebereich bezeichnet werden kann, einen sicheren Halt sowie eine gute Übertragung von Kräften zwischen Werkzeughülse und Gestell ermöglichen.

Gemäß einem weiteren Aspekt der Erfindung weist das Gestell eine werkzeugseitige Verzahnung und die Werkzeughülse eine gestellseitige Verzahnung auf, wobei die beiden Verzahnungen axial ineinander greifen und die Werkzeughülse in der Umfangsrichtung formschlüssig feststehend am Gestell halten. Unter einer Verzahnung sind insbesondere axial ausgerichtete Vorsprünge und Rücksprünge bzw. Zwischenräume zu verstehen, welche sich in der Umfangsrichtung abwechseln und somit ein zahnartiges Profil in der axialen Richtung ergeben. Zwei derartige zueinander korrespondierende Verzahnungen können axial derart ineinandergreifen, so dass ein Formschluss in der Umfangsrichtung zwischen dem Gestell der Werkzeughülse erzeugt und hierdurch die Werkzeughülse verdrehsicher sowie einfach und sicher am Gestell gehalten werden kann. Eine entsprechende Sicherung bzw. Positionierung in der axialen Richtung kann beispielsweise durch ein Halteelement in Form einer Mutter oder dergleichen erfolgen, wie weiter unten noch näher beschrieben werden wird.

Gemäß einem weiteren Aspekt der Erfindung weist das Werkzeug für Rohrtouren einen Stabilisator auf, welcher austauschbar am Gestell angeordnet ist, wobei die Werkzeughülse axial zwischen dem Gestell und dem Stabilisator angeordnet ist. Einen Stabilisator für Werkzeuge für Rohrtouren und insbesondere für Rotorfräser zu verwenden kann der Stabilisierung bzw. sicheren Positionierung des Werkzeugelements gegenüber der Rohrtour dienen. Dabei den Stabilisator vergleichbar der Werkzeughülse auswechselbar vorzusehen, kann die Übertragung der entsprechenden Eigenschaften und Vorteile der Werkzeughülse wie zuvor beschrieben auch auf den Stabilisator ermöglichen.

Gemäß einem weiteren Aspekt der Erfindung weist der Stabilisator einen, vorzugsweise in Umfangsrichtung geschlossenen, Stabilisatorkörper mit einer, vorzugsweise gewindefreien, Durchgangsöffnung auf, wobei der Stabilisatorkörper mittels der Durchgangsöffnung von dem Gestell axial aufgenommen wird. Dies kann eine konkrete Möglichkeit der Umsetzung, wie zuvor bereits hinsichtlich der Werkzeughülse erwähnt, auch seitens des Stabilisators ermöglichen.

Gemäß einem weiteren Aspekt der Erfindung weist die Werkzeughülse eine stabilisatorseitige Verzahnung und der Stabilisator eine werkzeugseitige Verzahnung auf, wobei die beiden Verzahnungen axial ineinander greifen und den Stabilisator in der Umfangsrichtung formschlüssig feststehend an der Werkzeughülse halten. Dies kann eine konkrete Möglichkeit der Umsetzung, wie zuvor bereits hinsichtlich der Werkzeughülse erwähnt, auch seitens des Stabilisators ermöglichen.

Gemäß einem weiteren Aspekt der Erfindung weist das Werkzeug für Rohrtouren ein Halteelement auf, welches die Werkzeughülse, vorzugsweise und den Stabilisator, axial auf dem Gestell hält. Hierdurch kann eine Fixierung der Positionierung der Werkzeughülse und vorzugsweise ferner des Stabilisators gegenüber bzw. auf dem Gestell erfolgen. Das Halteelement kann seinerseits hierzu feststehend und verdrehsicher sowie zerstörungsfrei trennbar mit dem Gestell bzw. mit dem Gestellkörper verbunden werden, was ebenfalls mittels geeigneter mechanischer Mittel sowie möglichst einfach erfolgen kann. Beispielsweise kann das Halteelement hierzu als Mutter ausgebildet sein, wie weiter unten noch näher beschrieben werden wird. Alternativ können auch sonstige geeignete Klemmmittel, Rastmittel und dergleichen verwendet werden.

Gemäß einem weiteren Aspekt der Erfindung weist das Halteelement einen, vorzugsweise in Umfangsrichtung geschlossenen, Halteelementkörper mit einer Durchgangsöffnung auf, wobei der Halteelementkörper mittels der Durchgangsöffnung von dem Gestell axial aufgenommen wird. Dies kann eine konkrete Möglichkeit der Umsetzung, wie zuvor bereits hinsichtlich der Werkzeughülse erwähnt, auch seitens des Halteelements ermöglichen.

Gemäß einem weiteren Aspekt der Erfindung ist der Halteelementkörper mittels eines Innengewindes der Durchgangsöffnung feststehend mit einem Außengewinde des Gestells verbunden, wobei das Innengewinde der Durchgangsöffnung und das Außengewinde des Gestells eine zur Drehrichtung des Bohrgestänges entgegengesetzte Richtung aufweisen. Somit kann das Halteelement als Mutter ausgebildet werden, wodurch ein vergleichsweise einfacher und dennoch sicherer Halt ermöglicht werden kann. Dabei vorzugsweise die Richtungen der Gewinde entgegengesetzt zur Drehrichtung des Bohrgestänges vorzusehen, kann den sicheren Halt verbessern, da in diesem Fall die Rotation des Bohrgestänges nicht zu einem Lösen des Halteelements führen sondern sogar den Halt des Halteelements auf dem Gestell verbessern kann.

Gemäß einem weiteren Aspekt der Erfindung weist die Werkzeughülse als Fräshülse eine Mehrzahl von sich radial erstreckenden Rippen auf, welche jeweils axial dem Bohrgestänge abgewandt wenigstens eine Schneide aufweisen. Die Rippen können auch als Flügel bezeichnet werden. Dies kann die konkrete Umsetzung des Werkzeugs für Rohrtouren als Rotorfräser ermöglichen.

Gemäß einem weiteren Aspekt der Erfindung ist bzw. sind das Gestell und bzw. oder die Werkzeughülse, vorzugsweise und bzw. oder der Stabilisator und bzw. oder das Halteelement, einstückig ausgebildet. Unter einer einstückigen Ausbildung ist dabei eine integrale Ausbildung zu verstehen, welche durch Urformen sowie durch stoffschlüssiges Fügen, beispielsweise durch Verschweißen, umgesetzt werden kann. Dies kann jeweils die Stabilität jeder dieser Bauelemente des erfindungsgemäßen Werkzeugs für Rohrtouren verbessern. Auch können hierdurch bewegliche Teile innerhalb der Bauelemente vermieden werden, was die Einfachheit und Robustheit erhöhen sowie die Kosten geringhalten kann.

Die vorliegende Erfindung betrifft auch ein Gestell zur Verwendung bei einem Werkzeug für Rohrtouren wie zuvor beschrieben. Hierdurch kann ein Gestell zur Verfügung gestellt werden, um ein Werkzeug für Rohrtouren wie zuvor beschrieben umsetzen und dessen Eigenschaften und Vorteile nutzen zu können.

Die vorliegende Erfindung betrifft auch eine Werkzeughülse zur Verwendung bei einem Werkzeug für Rohrtouren wie zuvor beschrieben. Hierdurch kann eine Werkzeughülse zur Verfügung gestellt werden, um ein Werkzeug für Rohrtouren wie zuvor beschrieben umsetzen und dessen Eigenschaften und Vorteile nutzen zu können.

Die vorliegende Erfindung betrifft auch einen Stabilisator zur Verwendung bei einem Werkzeug für Rohrtouren wie zuvor beschrieben. Hierdurch kann ein Stabilisator zur Verfügung gestellt werden, um ein Werkzeug für Rohrtouren wie zuvor beschrieben umsetzen und dessen Eigenschaften und Vorteile nutzen zu können.

Die vorliegende Erfindung betrifft auch ein Halteelement zur Verwendung bei einem Werkzeug für Rohrtouren wie zuvor beschrieben. Hierdurch kann ein Halteelement zur Verfügung gestellt werden, um ein Werkzeug für Rohrtouren wie zuvor beschrieben umsetzen und dessen Eigenschaften und Vorteile nutzen zu können.

Ein Ausführungsbeispiel und weitere Vorteile der Erfindung werden nachstehend im Zusammenhang mit den folgenden Figuren rein schematisch dargestellt und näher erläutert. Darin zeigt:
- Figur 1: eine perspektivische schematische Darstellung der einzelnen Bauelemente eines erfindungsgemäßen Werkzeugs für Rohrtouren; und
- Figur 2: eine perspektivische schematische Darstellung des erfindungsgemäßen Werkzeugs für Rohrtouren.

Die o.g. Figuren werden in zylindrischen Koordinaten betrachtet. Es erstreckt sich eine Längsachse X. Senkrecht zur Längsachse X erstreckt sich eine radiale Richtung R von der Längsachse X weg. Senkrecht zur radialen Richtung R und um die Längsachse X herum erstreckt sich eine Umfangsrichtung U.

Ein erfindungsgemäßes Werkzeug für Rohrtouren 1 wird am Beispiel eines Rohrtourfräsers 1 betrachtet, welcher auch als Casing-Fräser 1 bezeichnet werden kann. Der erfindungsgemäße Rohrtourfräser 1 besteht aus vier einstückigen, d. h. integralen, Bauelementen, nämlich aus einem Gestell 10, aus einer Werkzeughülse 11, aus einem Stabilisator 12 und aus einem Halteelement 13, welche zum einteiligen Rohrtourfräser 1 zusammengesetzt bzw. montiert werden.

Das Gestell 10, welches auch als Träger 10 bezeichnet werden kann, weist einen Gestellkörper 10a auf, welcher auch als Trägerkörper 10a bezeichnet werden kann. Der Gestellkörper 10a ist im Wesentlichen zylindrisch sowie rotationssymmetrisch zur Längsachse X ausgebildet und erstreckt sich im Wesentlichen axial entlang der Längsachse X. An seinem einen offenen, in den Figuren 1 und 2 nach oben ausgerichteten Ende weist das Gestell 10 eine Bohrgestängeverbindung 10b auf, mit welcher das Gestell 10 bzw. der Rohrtourfräser 1 feststehend und verdrehsicher an einem Bohrgestänge (nicht dargestellt) für geologische Bohrungen befestigt werden kann. Über die Bohrgestängeverbindung 10b kann somit die Rotation des Bohrgestänges auf den Rohrtourfräser 1 übertragen werden.

Entlang der Längsachse X in den Darstellungen der Figuren 1 und 2 weiter nach unten ist der Gestellkörper 10a zunächst mit einem vergleichsweise großen Durchmesser zylindrisch ausgebildet. An diesen Bereich des Gestellskörpers 10a schließt sich entlang der Längsachse X nach unten eine werkzeugseitige Verzahnung 10d an, welche durch axiale Vorsprünge und Rücksprünge bzw. Lücken gebildet wird, welche ein gleichmäßiges rechteckiges Profil aufweisen und sich in der Umfangsrichtung U abwechseln. Im weiteren Verlauf entlang der Längsachse X nach unten hin weist der Gestellkörper 10a einen reduzierten Durchmesser auf, sodass sich die werkzeugseitige Verzahnung 10d wie zuvor beschrieben auch radial ausbildet. Dieser Bereich des Gestellskörpers 10a ist zylindrisch glattwandig ausgebildet und kann als Aufnahmebereich 10c für die Werkzeughülse 11 und den Stabilisator 12 bezeichnet werden.

Entlang der Längsrichtung X nach unten hin schließt sich an den Aufnahmebereich 10c zunächst eine glattwandige Querschnittsverjüngung (nicht bezeichnet) und dann ein Außengewinde 10e an. Das untere Ende des Gestellskörpers 10a schließt glattwandig und konisch geformt ab.

Die bereits erwähnte Werkzeughülse 11, welche auch als Fräshülse 11 bezeichnet werden kann, weist einen im Wesentlichen zylindrischen und hülsenartigen Werkzeugkörper 11a auf, welcher sich im Wesentlichen entlang der Längsachse X erstreckt und entlang der Längsachse X eine Durchgangsöffnung 11b aufweist. Der Werkzeugkörper 11a weist entlang der Längsachse X in den Figuren 1 und 2 nach oben zeigend eine gestellseitige Verzahnung 11c auf, welche der werkzeugseitigen Verzahnung 10d des Gestells 10 entspricht und mit dieser in der Umfangsrichtung U kraftübertragend zusammenwirkt. An seinem entlang der Längsachse X nach unten gerichteten Ende weist der Werkzeugkörper 11a eine weitere derartige stabilisatorseitige Verzahnung 11d auf.

Im länglichen Bereich dazwischen erstrecken sich mehrere entlang der Längsachse X länglich ausgebildete Rippen 11e radial nach außen, welche auch als Flügel 11e bezeichnet werden können. Die Rippen 11e sind gleich ausgebildet sowie in der Umfangsrichtung U gleichmäßig zueinander beabstandet und durch Schweißen feststehend am Werkzeugkörper 11a angeordnet. An den unteren Kanten sind Werkzeugelemente 11f in Form von Fräselementen (nicht dargestellt) durch Schweißen feststehend angeordnet, sodass die Werkzeugelemente 11f auch als Schneiden 11f oder als Schneidkanten 11f der Werkzeughülse 11 bzw. der Fräshülse 11 bezeichnet werden können.

Der Stabilisator 12, welcher auch als Stabilisator-Hülse 12 bezeichnet werden kann, weist seinerseits einen Stabilisatorkörper 12a auf, welcher ebenfalls im Wesentlichen zylindrisch und hülsenartig ausgebildet ist und eine Durchgangsöffnung 12b in der Umfangsrichtung U umschließt. Entlang der Längsachse X weist der obere Rand des Stabilisatorkörpers 12a eine werkzeugseitige Verzahnung 12c auf, welche der stabilisatorseitigen Verzahnung 11d der Werkzeughülse 11 entspricht. Nach unten hin schließt der Stabilisatorkörper 12a gerade mit einem zylindrischen Rand (nicht bezeichnet) ab. Im Bereich dazwischen sind mehrere spiralförmige Stabilisatorelemente 12d angeordnet, welche sich radial erstreckenden sowie im Wesentlichen entlang der zylindrischen Mantelfläche (nicht bezeichnet) des Stabilisatorkörpers 12a wendelförmig verlaufen.

Das Halteelement 13 ist als Mutter 13 ausgebildet und kann auch als Kontermutter 13 bezeichnet werden. Das Halteelement 13 weist einen Halteelementkörper 13a auf, welcher ringförmig und hülsenartig ausgebildet ist und eine Durchgangsöffnung 13b in der Umfangsrichtung U umschließt. Die Innenseite des Halteelementkörpers 13a weist ein Innengewinde 13c auf, welches auf das Außengewinde 10e des Gestellskörpers 10a des Gestells 10 abgestimmt ist. Die beiden Gewinde 10e, 13c verlaufen entgegengesetzt zur Rotationsrichtung des Bohrgestänges.

Eine Montage der Bauelemente 10, 11, 12, 13 des erfindungsgemäßen Rohrtourfräsers 1 erfolgt nun derartig, dass das Gestell 10 unabhängig vom Bohrgestänge zunächst mit der Werkzeughülse 11 versehen wird, indem die Werkzeughülse 11 entlang der Längsachse X über das untere offene Ende des Gestellskörpers 10a, welche das Außengewinde 10 e aufweist, auf den Aufnahmebereich 10c des Gestellskörpers 10a geschoben wird. Dabei wird die Werkzeughülse 11 in der Umfangsrichtung U derart ausgerichtet, dass die gestellseitige Verzahnung 11c des Werkzeugkörpers 11a der Werkzeughülse 11 in die werkzeugseitigen Verzahnung 10d des Gestellskörpers 10a des Gestells 10 eingreift. Nun wird ebenso der Stabilisator 12 auf den Aufnahmebereich 10c des Gestellskörpers 10a des Gestells 10 aufgeschoben, sodass die werkzeugseitige Verzahnung 12 c des Stabilisatorkörpers 12a des Stabilisators 12 in die stabilisatorseitige Verzahnung 11d des Werkzeugkörpers 11a der Werkzeughülse 11 eingreift.

Entlang der Längsachse X liegt somit die Werkzeughülse 11 am Gestell 10 sowie der Stabilisator 12 an der Werkzeughülse 11 an. Diese Anordnung wird nun durch Aufschrauben des Halteelements 13 mittels dessen Innengewindes 13c auf das Außengewinde 10e des Gestellskörpers 10a des Gestells 10 gesichert. Dann kann der montierte erfindungsgemäße Rohrtourfräser 1 mit dem Bohrgestänge verbunden und bestimmungsgemäß verwendet werden.

Der zuvor beschriebene Aufbau des erfindungsgemäßen Rohrtourfräsers 1 kann als modular angesehen werden, weil auf diese Art und Weise unterschiedliche Werkzeughülsen 11 sowie Stabilisatoren 12 am selben Gestell 10 verwendet werden können. Entsprechend schnell und einfach kann ein erfindungsgemäßer Rohrtourfräser 1 sowie allgemein ein erfindungsgemäßes Werkzeug für Rohrtouren 1 auf den jeweiligen Anwendungsfall angepasst bzw. dafür vorbereitet werden. Bei einem Rohrtourfräser 1 können sich beispielsweise die Werkzeugelemente 11f hinsichtlich des Flügelbesatzes, Anstellwinkel, Vorschub und dergleichen unterscheiden.

Unabhängig hiervon sowie zusätzlich kann bei einem erfindungsgemäßen Rohrtourfräser 1 sowie bei einem erfindungsgemäßen Werkzeug für Rohrtouren 1 allgemein der Austausch von beschädigten bzw. verschlissenen Werkzeugelementen 11f dadurch erfolgen, dass die Werkzeughülse 11 vom Gestell 10 entfernt und durch eine funktionsfähige Werkzeughülse 11 ersetzt wird. Dies kann die Unterbrechung der Verwendung entsprechend geringhalten. Auch ist lediglich die Werkzeughülse 11 zu einer geeigneten Werkstatt zu transportieren, um repariert zu werden, was gerade den Aufwand des Transports bei Offshore-Anwendungen deutlich verringern kann. Ferner können thermische Einflüsse, welche beispielsweise durch das Anschweißen der Werkzeugelemente 11f an den Rippen 11 e der Werkzeughülse 11 dort entstehen können, vom Gestell 10 als separates Element ferngehalten werden.

### BEZUGSZEICHENLISTE (Teil der Beschreibung)

- R: radiale Richtung
- U: Umfangsrichtung
- X: Längsachse

- 1: Werkzeug für Rohrtouren; Rohrtourfräser; Casing-Fräser

- 10: Gestell; Träger
- 10a: Gestellkörper; Trägerkörper
- 10b: Bohrgestängeverbindung
- 10c: Aufnahmebereich
- 10d: werkzeugseitige Verzahnung
- 10e: Außengewinde

- 11: Werkzeughülse; Fräshülse
- 11a: Werkzeugkörper
- 11b: Durchgangsöffnung
- 11c: gestellseitige Verzahnung
- 11d: stabilisatorseitige Verzahnung
- 11e: Rippen; Flügel
- 11f: Werkzeugelemente; Schneiden; Schneidkanten

- 12: Stabilisator; Stabilisator-Hülse
- 12a: Stabilisatorkörper
- 12b: Durchgangsöffnung
- 12c: werkzeugseitige Verzahnung
- 12d: Stabilisatorelemente

- 13: Halteelement; Mutter; Kontermutter
- 13a: Halteelementkörper
- 13b: Durchgangsöffnung
- 13c: Innengewinde

## Patentansprüche

1. Werkzeug für Rohrtouren (1)
mit einem sich axial erstreckenden Gestell (10), welches ausgebildet ist, mit einem Bohrgestänge feststehend verbunden zu werden, und
mit einer Werkzeughülse (11), welche wenigstens ein Werkzeugelement (11f) zur Bearbeitung einer Rohrtour (1) aufweist,
wobei die Werkzeughülse (11) austauschbar am Gestell (10) angeordnet ist.

2. Werkzeug für Rohrtouren (1) nach Anspruch 1,
wobei die Werkzeughülse (11) einen, vorzugsweise in Umfangsrichtung (U) geschlossenen, Hülsenkörper (11a) mit einer, vorzugsweise gewindefreien, Durchgangsöffnung (11b) aufweist,
wobei der Hülsenkörper (11a) mittels der Durchgangsöffnung (11b) von dem Gestell (10) axial aufgenommen wird.

3. Werkzeug für Rohrtouren (1) nach Anspruch 1 oder 2,
wobei das Gestell (10) eine werkzeugseitige Verzahnung (10d) und die Werkzeughülse (11) eine gestellseitige Verzahnung (11c) aufweist,
wobei die beiden Verzahnungen (10d, 11c) axial ineinander greifen und die Werkzeughülse (11) in der Umfangsrichtung (U) formschlüssig feststehend am Gestell (10) halten.

4. Werkzeug für Rohrtouren (1) nach einem der vorangehenden Ansprüche,
mit einem Stabilisator (12), welcher austauschbar am Gestell (10) angeordnet ist,
wobei die Werkzeughülse (11) axial zwischen dem Gestell (10) und dem Stabilisator (12) angeordnet ist.

5. Werkzeug für Rohrtouren (1) nach Anspruch 6,
wobei der Stabilisator (12) einen, vorzugsweise in Umfangsrichtung (U) geschlossenen, Stabilisatorkörper (12a) mit einer, vorzugsweise gewindefreien, Durchgangsöffnung (12b) aufweist,
wobei der Stabilisatorkörper (12a) mittels der Durchgangsöffnung (12b) von dem Gestell (10) axial aufgenommen wird.

6. Werkzeug für Rohrtouren (1) nach Anspruch 4 oder 5,
wobei die Werkzeughülse (11) eine stabilisatorseitige Verzahnung (11d) und der Stabilisator (12) eine werkzeugseitige Verzahnung (12c) aufweist,
wobei die beiden Verzahnungen (11d, 12c) axial ineinander greifen und den Stabilisator (12) in der Umfangsrichtung (U) formschlüssig feststehend an der Werkzeughülse (11) halten.

7. Werkzeug für Rohrtouren (1) nach einem der vorangehenden Ansprüche,
mit einem Halteelement (13), welches die Werkzeughülse (11), vorzugsweise und den Stabilisator (12), axial auf dem Gestell (10) hält.

8. Werkzeug für Rohrtouren (1) nach Anspruch 7,
wobei das Halteelement (13) einen, vorzugsweise in Umfangsrichtung (U) geschlossenen, Halteelementkörper (13a) mit einer Durchgangsöffnung (13b) aufweist,
wobei der Halteelementkörper (13a) mittels der Durchgangsöffnung (13b) von dem Gestell (10) axial aufgenommen wird.

9. Werkzeug für Rohrtouren (1) nach Anspruch 8,
wobei der Halteelementkörper (13a) mittels eines Innengewindes (13c) der Durchgangsöffnung (13b) feststehend mit einem Außengewinde (10e) des Gestells (10) verbunden ist,
wobei das Innengewinde (13c) der Durchgangsöffnung (13b) und das Außengewinde (10e) des Gestells (10) eine zur Drehrichtung des Bohrgestänges entgegengesetzte Richtung aufweisen.

10. Werkzeug für Rohrtouren (1) nach einem der vorangehenden Ansprüche,
wobei die Werkzeughülse (11) als Fräshülse (11) eine Mehrzahl von sich radial erstreckenden Rippen (11e) aufweist, welche jeweils axial dem Bohrgestänge abgewandt wenigstens eine Schneide (11f) aufweisen.

11. Werkzeug für Rohrtouren (1) nach einem der vorangehenden Ansprüche,
wobei das Gestell (10) und/oder die Werkzeughülse (11), vorzugsweise und/oder der Stabilisator (12) und/oder das Halteelement (13), einstückig ausgebildet ist/sind.

12. Gestell (10) zur Verwendung bei einem Werkzeug für Rohrtouren (1) nach einem der Ansprüche 1 bis 11.

13. Werkzeughülse (11) zur Verwendung bei einem Werkzeug für Rohrtouren (1) nach einem der Ansprüche 1 bis 11.

14. Stabilisator (12) zur Verwendung bei einem Werkzeug für Rohrtouren (1) nach einem der Ansprüche 1 bis 11.

15. Halteelement (13) zur Verwendung bei einem Werkzeug für Rohrtouren (1) nach einem der Ansprüche 1 bis 11.
